# FASCICULE DE BREVET EUROPEEN

(11) **EP 1 228 787 B1**
(45) Date de publication et mention de la délivrance du brevet: **26.04.2006**
(21) Numéro de dépôt: 02356007.1
(22) Date de dépôt: 17.01.2002
(51) Int. Cl.: A63C 9/00

(54) **Plaque interface destinée à être solidarisée à la face supérieure d'un ski**
Unterlagsplatte zur Verbindung an der oberen Oberfläche eines Skis
Interface plate to be connected to the upper surface of a ski

(30) Priorité: 02.02.2001 FR 0101402
(43) Date de publication de la demande: 07.08.2002
(73) Titulaire: SKIS ROSSIGNOL, 38500 Voiron (FR)
(72) Inventeur: Mercier, Michel, 38500 Voiron (FR); Hillairet, Jean-Marc, 74000 Annecy (FR); Chonier, Frédéric, 03300 Cusset (FR)
(74) Mandataire: Palix, Stéphane

(56) Documents cités:
- EP-B- 0 346 414
- AT-B- 393 968
- DE-A- 19 936 519
- FR-A- 2 635 465
- FR-A- 2 772 286
- FR-A- 2 772 626
- US-A- 3 785 666

## Description

### Domaine technique

L'invention se rattache au domaine des sports de glisse et plus particulièrement à celui du ski alpin. Elle concerne plus spécifiquement un élément accessoire permettant le montage et le réglage aisés de la fixation sur un ski. Elle vise plus précisément une plaque interface qui est destinée à être solidarisée à la face supérieure d'un ski.

### Techniques antérieures

De façon générale, une fixation de ski est composée d'une butée et d'une talonnière. Traditionnellement, la butée et la talonnière reposent directement sur la face supérieure du ski sur laquelle elles sont vissées.

De nombreux dispositifs ont déjà été proposés pour éviter que la butée et la talonnière ne soient directement vissées sur la face supérieure du ski, mais soient au contraire solidarisées à cette dernière par l'intermédiaire d'éléments supplémentaires.

Ainsi, FR-A- 2 635 465 décrit un tel dispositif.

Ainsi, on a décrit dans le document FR 2 128 919 un ski sur lequel est montée une première plaque dont les côtés latéraux sont profilés pour former deux glissières. Cette première plaque reçoit une seconde plaque qui possède donc une capacité de coulissement longitudinal. La butée et la talonnière sont montées sur cette seconde plaque de telle sorte qu'il est possible de déplacer à la fois la butée et la talonnière par rapport au ski, de manière à régler le point milieu de chaussure, c'est-à-dire de manière à pouvoir positionner le milieu de la chaussure en différents points sur la longueur du ski tout en conservant un écartement butée-talonnière constant. Le réglage de la butée et de la talonnière en vue de l'adaptation à la taille de la chaussure se fait comme sur un ski traditionnel par action sur la butée et/ou la talonnière.

Par ailleurs, le document EP 0 346 414 décrit un autre dispositif de fixation perfectionné. Le dispositif de montage de la fixation comprend deux rails latéraux qui sont solidarisés au ski. Ces deux rails latéraux présentent une forme de glissière et accueillent deux tringles de liaison qui peuvent adopter plusieurs positions différentes vis à vis des glissières latérales, par coulissement entre ces dernières. La butée et la talonnière de la fixation sont montées sur ces tringles de liaisons. En désolidarisant temporairement les tringles de liaison et les glissières, il est possible de déplacer simultanément la butée et la talonnière pour régler la position du milieu de chaussure par rapport au ski.

Le réglage de la position de la butée et de la talonnière en vue de l'adaptation à la longueur de la chaussure se fait en agissant sur des vis de réglage. De la sorte, on modifie la position de la butée et/ou de la talonnière par rapport aux tringles de liaison, et donc par rapport au ski.

On conçoit que ce dispositif de réglage est relativement complexe, puisqu'il nécessite de multiples éléments, ce qui diminue la fiabilité du système et en augmente le prix de revient.

En outre, pour les deux dispositifs particuliers précités, ainsi que pour un montage traditionnel, les vis de montage de la fixation soit sur un dispositif intermédiaire, soit directement sur le ski occupent un espace latéral par rapport à la butée et la talonnière. La nécessité de cet espace latéral impose des contraintes sur la géométrie de la butée et de la talonnière.

L'objectif de l'invention est de proposer un système qui permette le réglage simple des positions de la butée et de la talonnière pour pouvoir s'adapter à différentes tailles de chaussures avec le minimum de pièces mécaniques.

Un autre objectif de l'invention est de permettre le remplacement d'une partie de la fixation, c'est-à-dire de la butée ou de la talonnière de façon simple, c'est-à-dire sans nécessiter de nouveaux perçages de la planche ou d'un élément intermédiaire.

### Exposé de l'invention

L'invention concerne donc une plaque interface qui est destinée à être solidarisée à la face supérieure d'un ski. Cette plaque interface est apte à recevoir la butée et la talonnière de la fixation de sécurité.

Conformément à l'invention, cette plaque se caractérise telle que présente dans la partie caractérisante de la revendication 1.

Les profils des zones de la glissière retenant respectivement les parties protubérantes situées sous la butée et la talonnière sont géométriquement identiques.

Autrement dit, la plaque conforme à l'invention est fixée sur le ski par des vis de liaison ou tout autre moyen équivalent qui sont localisées dans une position unique, indifférente à la position de réglage de la butée et de la talonnière. La coopération entre la plaque et la butée et la talonnière se fait à l'intérieur d'une glissière qui possède le même profil sur toute sa longueur utile, c'est-à-dire au moins dans les zones dans lesquelles elle retient les parties protubérantes situées sous la butée et la talonnière.

Ainsi, pour régler la fixation à la longueur de la chaussure, il suffit de modifier soit la position de la butée, soit celle de la talonnière, en les faisant coulisser dans la glissière caractéristique.

Grâce à cette géométrie, la butée et la talonnière peuvent occuper une plus grande partie de la largeur de la planche, puisqu'aucune vis n'est nécessaire pour bloquer la position de la butée et de la talonnière par rapport à la glissière. On obtient ainsi un meilleur guidage du ski.

En outre, la glissière étant intégrée à la plaque, la hauteur totale de l'ensemble plaque-butée ou plaque-talonnière est réduite par rapport à l'art antérieur.

La plaque caractéristique de l'invention peut être utilisée de différentes manières. Ainsi, cette plaque interface peut présenter sa face inférieure qui vient directement au contact sur sa majeure partie avec la face supérieure du ski. Dans ce cas, il peut s'agir d'une simple tôle qui est fixée sur le ski au moment de la fabrication de ce dernier.

Dans un second cas de figure, la plaque caractéristique peut former une plateforme de rehaussement éloignant la butée et la talonnière de plusieurs millimètres par rapport à la face supérieure du ski. Autrement dit, la plateforme de rehaussement intègre la glissière permettant le réglage de la butée et de la talonnière.

Dans une forme particulière, la plaque interface formant plateforme de rehaussement peut posséder des portions latérales dirigées vers le bas, destinées à coopérer avec le ski.

Selon une autre caractéristique de l'invention, la glissière peut comporter au moins une région localisée dans la zone recevant la butée ou la talonnière, ladite région formant une crémaillère avec laquelle coopèrent des moyens de réglage longitudinal de la butée ou de la talonnière.

Avantageusement en pratique, la plaque comporte au moins une cavité recevant une plaquette portant la crémaillère .Autrement dit, le fond de la glissière possède un logement à l'intérieur duquel est mis en place une zone crantée ou crémaillère coopérant avec une vis sans fin située dans la butée ou la talonnière. De la sorte, en agissant sur cette vis sans fin, ou sur un moyen équivalent, on peut déplacer légèrement la butée et la talonnière à l'intérieur de la glissière en vue du réglage de leurs positions.

Les crémaillères peuvent également être réalisées directement dans le fond de la glissière, par usinage ou équivalent.

La plaque interface conforme à l'invention, peut adopter différentes géométries. Ainsi, dans une première variante, la plaque s'étend continûment entre les zones accueillant la butée et la talonnière, ce qui permet d'obtenir par construction une glissière qui possède un profil géométrique identique entre la zone de la butée et la zone de la talonnière. Elle peut par exemple être issue d'extrusion, ou être réalisée à partir d'un profilé métallique, ou encore moulée.

Dans une variante d'exécution, la glissière peut être interrompue au niveau médian de la plaque, de sorte que cette dernière comporte deux glissières de même profils géométriques, disposées dans l'alignement l'une de l'autre. Dans ce cas, la zone centrale de la plaque, s'étendant de part et d'autre du milieu de chaussure ne possède pas les moyens permettant de retenir les parties protubérantes situées sous la butée et la talonnière.

Dans une autre variante de réalisation, la plaque caractéristique peut être formée de deux plaques élémentaires recevant respectivement la butée et la talonnière, ces plaques élémentaires étant reliées par une portion de liaison. Autrement dit, la partie centrale de la plaque interface, qui ne reçoit ni la butée, ni la talonnière est constituée d'un élément supplémentaire qui ne comporte pas de glissière mais qui assure la liaison entre la plaque élémentaire avant et la plaque élémentaire arrière, qui comportent chacune des glissières de profils géométriques identiques.

Dans une forme particulière de réalisation, la glissière présente un profil comportant un fond plat et deux zones latérales formant un retour en direction du plan longitudinal médian de la plaque interface. De la sorte, le profil géométrique de la glissière permet de maintenir les parties protubérantes situées sous la butée et la talonnière, qui possèdent un profil général en T renversé. Les extrémités de la branche horizontale du T sont alors maintenues par les retours des zones latérales de la glissière.

Dans une forme plus perfectionnée de l'invention, l'ensemble butée/talonnière et plaque interface comprend également des moyens pour assurer le déplacement simultané en sens opposé de la butée et de la talonnière lors du réglage de la fixation à longueur de la chaussure.

Autrement dit, lorsqu'on agit sur la butée ou la talonnière pour la déplacer, on provoque automatiquement le déplacement opposé de la talonnière ou de la butée, de sorte que la butée et la talonnière s'éloignent ou se rapprochent l'une de l'autre.

Ces deux éléments se déplacent donc symétriquement autour du point milieu de chaussure.

### Description sommaire des figures

La manière de réaliser l'invention ainsi que les avantages qui en découlent ressortiront bien de la description des modes de réalisation qui suivent, à l'appui des figures annexées, dans lesquelles :
La figure 1 est une vue en perspective sommaire d'une plaque interface conforme à l'invention.
La figure 2 est une vue de côté de la plaque de la figure 1.
La figure 3 est une vue de dessus de la plaque de la figure 1.
La figure 4 est une vue en coupe selon le plan IV-IV' de la plaque conforme à l'invention équipée d'une butée.
La figure 5 est une vue en coupe selon le plan V-V' de la figure 3.
La figure 6 est une vue en perspective sommaire d'une plaque réalisée selon une variante d'exécution.

### Manière de réaliser l'invention

Comme déjà évoqué, l'invention concerne une plaque interface destinée à être montée sur un ski alpin en vue de recevoir la butée et la talonnière des fixations de sécurité.

La figure illustre une telle plaque (1) dans laquelle on identifie une zone avant (2) destinée à recevoir la butée de la fixation, et une zone arrière (3) destinée à recevoir la talonnière de la fixation. Plus précisément, et dans la forme illustrée, cette plaque (1) comporte un fond plat (5) qui s'étend depuis l'extrémité avant (4) de la plaque jusqu'à l'extrémité arrière (6). Au niveau arrière, ce fond plat (5) possède un passage (7) permettant le passage d'une vis de solidarisation à la planche.

Du côté opposé, à proximité de l'extrémité avant (4), le fond plat (5) possède deux ouvertures traversantes (8) permettant la solidarisation de la partie avant de la plaque à la planche. Ces ouvertures traversantes (8) présentent une forme allongée pour autoriser un léger coulissement de l'extrémité avant (4) de la plaque par rapport à la planche. Néanmoins, l'invention n'est en aucun cas limitée à une quelconque forme des moyens de solidarisation de la plaque par rapport à la planche. Elle couvre notamment toutes les variantes autorisant ou non un léger coulissement d'une partie avant, centrale ou arrière de la plaque.

Conformément à l'invention, le fond (5) de la plaque présente de chaque côté des zones latérales (10, 11, 12, 13) remontant vers le haut. Plus précisément, chacune de ces zones latérales (10-13) possèdent une portion (14-17) qui est perpendiculaire au fond (5) de la plaque, et une portion (18-21), parallèle au fond (5) de la plaque, et dirigée vers le plan longitudinal médian (P). Ces portions (18-21) constituent donc des retours qui referment les glissières proprement dites. Ces glissières ont pour rôle de maintenir la butée et la talonnière latéralement et verticalement.

Dans la forme illustrée à la figure 1, ces glissières sont interrompues dans la zone centrale de la plateforme, à proximité de la marque de milieu de chaussure (22). Les portions latérales (15, 17, 14, 16) sont séparées par une échancrure (23, 24) dans laquelle la plaque ne comporte que son fond (5). Cette échancrure (23, 24) autorise une légère flexion longitudinale de la plaque.

Il est à noter que les portions latérales (10, 11) situées dans la partie arrière (3) de la plaque, possèdent une forme identique aux portions latérales (12, 13) présentes dans la partie avant (2) de la plaque. Les deux glissières ainsi définies possèdent un profil géométrique identique.

Selon une autre caractéristique de l'invention, le fond (5) de la plaque possède deux logements (26, 27) ménagés sensiblement le long du plan longitudinal médian (P) de la plaque. Ces logements (26, 27) sont de forme générale rectangulaire, et sont localisés respectivement dans les zones avant (2) et arrière de la plaque. Ces logements (26, 27) forment une zone de moindre épaisseur du fond (5) de la plaque. Ces logements (26, 27) accueillent des plaquettes supportant des crémaillères (28) destinées à coopérer avec les organes de réglage en position longitudinale de la butée et de la talonnière.

Dans le cas (non représenté) où le fond (5) de la plaque repose directement sur la face supérieure du ski, ces logements (26, 27) peuvent être débouchants de telle sorte que les crémaillères qu'ils accueillent reposent directement sur la face supérieure du ski.

D'autres géométries peuvent également être adoptées dans lesquelles ces logements sont partiellement débouchants et présentent des épaulements destinés à supporter les crémaillères caractéristiques.

En pratique, ces crémaillères (28, 29) sont engrenées par des vis sans fin aptes à pivoter à l'intérieur de la butée et de la talonnière lors du réglage de ces dernières. Les vis sans fin peuvent être remplacées par des barrettes de verrouillage.

Comme illustré à la figure 4, la butée possède dans sa partie basse une zone protubérante (30) qui possède une forme générale de T renversé. Plus précisément, cette protubérance (30) possède deux excroissances latérales (31, 32) qui viennent se loger sous les portions (20, 21) des zones latérales (12, 13) de la glissière de la partie avant (2) de la plaque.

La butée possède également des zones (33, 34) s'étendant en largeur au-dessus des portions (20, 21) de glissière. La pénétration des portions (20, 21) à l'intérieur de la forme de la butée assure un maintien latéral ferme et efficace de la butée dans la glissière.

Une forme identique à la protubérance (30) est présente sous la talonnière non représentée.

Dans la variante illustrée à la figure 6, la plaque interface (40) est constituée de deux plaques élémentaires (41, 42) séparées par une portion de liaison (43). Cette portion de liaison (43) peut être rigide ou flexible, elle peut éventuellement renfermer un organe de liaison qui permet d'induire un déplacement de la talonnière lorsque la butée est réglée en position ou inversement.

A titre d'exemple non illustré, il peut s'agir d'une double vis sans fin à pas inversés. Dans ce cas, la zone inférieure de la protubérance (30) de la butée comporte une crémaillère engrenant un des pas de la double vis sans fin. Lorsque la butée est déplacée dans la glissière, elle provoque la rotation de la double vis sans fin. Ce mouvement de rotation déplace alors la talonnière qui est elle-même équipée d'une crémaillère également engrenée sur l'autre pas de la double vis sans fin.

De la sorte, lorsque l'on déplace la talonnière, on déplace également la butée ou inversement. La butée et la talonnière s'éloignent ou se rapprochent symétriquement de la position du milieu de chaussure, ce qui évite tout décalage en avant ou en arrière de la position réelle du milieu de la chaussure par rapport à sa position optimale.

Il ressort de ce qui précède que la plaque interface conforme à l'invention présente de multiples avantages, et notamment une très grande facilité de mise en place sur le ski, et une manipulation aisée pour le réglage de la fixation par rapport à la longueur de la chaussure.

## Revendications

1. Plaque interface (1) destinée à être solidarisée à la face supérieure d'un ski, et apte à recevoir la butée et la talonnière d'une fixation de sécurité, présentant un logement longitudinal formant une glissière (9) apte à retenir des parties protubérantes (30) situées sous la butée et sous la talonnière en autorisant le coulissement de la butée et de la talonnière à l'intérieur de la glissière en vue du réglage de la fixation à la longueur de la chaussure, et dans lequel les profils (10, 11 ; 12, 13) des zones de la glissière (9) retenant respectivement la butée et la talonnière sont géométriquement identiques, **caractérisée en ce que** la glissière comporte au moins une région localisée dans la zone (2, 3) recevant la butée ou la talonnière, ladite région comportant au moins une cavité (26,27) recevant une plaquette portant une crémaillère (28) avec laquelle coopèrent des moyens de réglage longitudinal de la butée ou de la talonnière.

2. Plaque interface selon la revendication 1, **caractérisée en ce qu'**elle présente une face inférieure destinée à venir directement au contact sur sa majeure partie avec la face supérieure du ski.

3. Plaque interface selon la revendication 1, **caractérisé en ce qu'**elle forme une plateforme de rehaussement, éloignant la butée et la talonnière de plusieurs millimètres par rapport à la face supérieure du ski.

4. Plaque interface selon la revendication 3, **caractérisée en ce qu'**elle présente des portions latérales dirigées vers le bas, et destinées à coopérer avec le ski.

5. Plaque interface selon la revendication 1, **caractérisée en ce qu'**elle s'étend continûment entre la zone accueillant la butée et la zone accueillant la talonnière.

6. Plaque interface selon la revendication 1, **caractérisée en ce qu'**elle est issue d'un profilé métallique.

7. Plaque interface selon la revendication 1, **caractérisée en ce qu'**elle est obtenue par moulage.

8. Plaque selon la revendication 1, **caractérisée en ce que** la glissière est interrompue au niveau médian de la plaque, de sorte que cette dernière comporte deux glissières de même profil géométrique disposées dans l'alignement l'une de l'autre.

9. Plaque interface (40) selon la revendication 1, **caractérisée en ce qu'**elle est formée de deux plaques élémentaires (41, 42) recevant respectivement la butée et la talonnière, lesdites plaques élémentaires (41, 42) étant reliées par une portion de liaison (43).

10. Plaque interface selon la revendication 1, **caractérisée en ce que** la glissière présente un profil comportant un fond plat (5), et deux zones latérales (10-13) formant un retour (18-21) en direction du plan longitudinal médian (P) de la plaque.

11. Ensemble comprenant une butée, une talonnière et une plaque interface selon l'une des revendications précédentes, **caractérisé en ce qu'**il comprend également des moyens pour assurer le déplacement simultané et en sens opposé de la butée et de la talonnière lors du réglage de la fixation à la longueur de la chaussure.

12. Ensemble selon la revendication 11, **caractérisé en ce que** la butée et la talonnière comprennent des parties protubérantes géométriquement identiques présentant un profil en T renversé.

## Claims

1. Interface plate (1) intended to be secured to the upper face of a ski and capable of accommodating the toe piece and the heel piece of a safety binding, provided with a longitudinal recess forming a slideway (9) capable of holding projecting parts (30) situated under the toe piece and under the heel piece, while allowing the toe piece and the heel piece to slide inside the slideway with a view to adjusting the binding to the length of the boot, and in which the profiles (10, 11; 12, 13) of the zones of the slideway (9) respectively holding the toe piece and the heel piece are geometrically identical, **characterized in that** the slideway includes at least one region located in the zone (2, 3) accommodating the toe piece or the heel piece, said region including at least one cavity (26, 27) accommodating a panel supporting a rack (28) with which means for longitudinally adjusting the toe piece or the heel piece interact.

2. Interface plate according to Claim 1, **characterized in that** it has a lower face intended to come directly into contact over its major part with the upper face of the ski.

3. Interface plate according to Claim 1, **characterized in that** it forms an elevation platform separating the toe piece and the heel piece by several millimetres from the upper face of the ski.

4. Interface plate according to Claim 3, **characterized in that** it has lateral portions directed downwards and intended to interact with the ski.

5. Interface plate according to Claim 1, **characterized in that** it extends continuously between the zone receiving the toe piece and the zone receiving the heel piece.

6. Interface plate according to Claim 1, **characterized in that** it is formed from a profiled metal section.

7. Interface plate according to Claim 1, **characterized in that** it is obtained by moulding.

8. Interface plate according to Claim 1, **characterized in that** the slideway is interrupted in the central area of the plate, so that the latter includes two slideways which have the same geometrical profile and are arranged in alignment with one another.

9. Interface plate according to Claim 1, **characterized in that** it is formed by two individual plates (41, 42) respectively accommodating the toe piece and the heel piece, the said individual plates (41, 42) being joined by a connecting portion (43).

10. Interface plate according to Claim 1, **characterized in that** the slideway has a profile including a flat bottom (5) and two lateral zones (10-13) forming a lip (18-21) returning in the direction of the longitudinal mid-plane (P) of the plate.

11. Assembly comprising a toe piece, a heel piece and an interface plate according to one of the preceding claims, **characterized in that** it also comprises means for moving the toe piece and the heel piece simultaneously and in the opposite direction when the binding is being adjusted to the length of the boot.

12. Assembly according to Claim 11, **characterized in that** the toe piece and the heel piece comprise geometrically identical projecting parts having an inverted-T profile.

## Patentansprüche

1. Zwischenplatte (1), welche dazu bestimmt ist, mit der Oberseite eines Skis fest verbunden zu werden, und dazu geeignet ist, den Vorderbacken und den Fersenautomaten einer Sicherheitsbindung aufzunehmen, mit einer Längsaufnahme, welche eine Gleitschiene (9) bildet, die dazu geeignet ist, unter dem Vorderbacken und unter dem Fersenautomaten angeordnete vorstehende Teile (30) zu halten und dabei das Gleiten des Vorderbackens und des Fersenautomaten in der Gleitschiene hinsichtlich der Einstellung der Bindung auf die Länge des Schuhs zuzulassen, bei der die Profile (10,11; 12,13) der Zonen der Gleitschiene (9), welche den Vorderbacken bzw. den Fersenautomaten halten, geometrisch identisch sind, **dadurch gekennzeichnet, daß** die Gleitschiene mindestens eine in der den Vorderbacken oder den Fersenautomaten aufnehmenden Zone (2,3) angeordnete Region umfaßt, wobei die genannte Region mindestens eine Aushöhlung (26,27) aufweist, welche eine Platte mit einer Zahnschiene (28) aufnimmt, mit der Längsverstellmittel des Vorderbakkens oder des Fersenautomaten zusammenwirken.

2. Zwischenplatte nach Anspruch 1, **dadurch gekennzeichnet, daß** sie eine Unterseite aufweist, die dazu bestimmt ist, über ihren größten Teil direkt in Kontakt mit der Oberseite des Skis zu treten.

3. Zwischenplatte nach Anspruch 1, **dadurch gekennzeichnet, daß** sie eine Erhöhungsplatte bildet, welche den Vorderbacken und den Fersenautomaten um einige Millimeter von der Oberseite des Skis entfernt.

4. Zwischenplatte nach Anspruch 3, **dadurch gekennzeichnet, daß** sie seitliche Abschnitte aufweist, die nach unten weisen und zum Zusammenwirken mit dem Ski bestimmt sind.

5. Zwischenplatte nach Anspruch 1, **dadurch gekennzeichnet, daß** sie sich zwischen der den Vorderbacken aufnehmenden Zone und der den Fersenautomaten aufnehmenden Zone kontinuierlich erstreckt.

6. Zwischenplatte nach Anspruch 1, **dadurch gekennzeichnet, daß** sie aus einem metallischen Profil gefertigt ist.

7. Zwischenplatte nach Anspruch 1, **dadurch gekennzeichnet, daß** sie durch Formen erhalten ist.

8. Zwischenplatte nach Anspruch 1, **dadurch gekennzeichnet, daß** die Gleitschiene im mittleren Bereich der Platte unterbrochen ist, so daß die Letztere zwei Gleitschienen gleichen geometrischen Profils aufweist, die zueinander fluchtend angeordnet sind.

9. Zwischenplatte (40) nach Anspruch 1, **dadurch gekennzeichnet, daß** sie aus zwei Einzelplatten (41,42) gebildet ist, welche den Vorderbacken bzw. den Fersenautomaten aufnehmen, wobei die genannten Einzelplatten (41,42) mit einem Verbindungsabschnitt (43) verbunden sind.

10. Zwischenplatte nach Anspruch 1, **dadurch gekennzeichnet, daß** die Gleitschiene ein Profil mit einem flachen Boden (5) und zwei seitlichen Zonen (10 - 13) aufweist, welche eine Rückfaltung (18 - 21) in Richtung der mittleren Längsebene (P) der Platte bilden.

11. Anordnung mit einem Vorderbacken, einem Fersenautomaten und einer Zwischenplatte gemäß einem der vorangehenden Ansprüche, **dadurch gekennzeichnet, daß** sie ebenfalls Mittel zur Sicherstellung der gleichzeitigen Verschiebung in entgegengesetzte Richtung des Vorderbackens und des Fersenautomaten während der Einstellung der Bindung auf die Länge des Schuhs umfaßt.

12. Anordnung nach Anspruch 11, **dadurch gekennzeichnet, daß** der Vorderbacken und der Fersenautomat geometrisch identische vorstehende Teile mit einem Profil eines umgedrehten T aufweisen.
